# EUROPÄISCHE PATENTSCHRIFT

(11) **EP 2 151 275 B1**
(45) Veröffentlichungstag und Bekanntmachung des Hinweises auf die Patenterteilung: **28.11.2012**
(21) Anmeldenummer: 08013965.2
(22) Anmeldetag: 05.08.2008
(51) Int. Cl.: B01F 7/00, B01F 13/00, B21D 11/10

(54) **Rührer aus einem Metallgestänge zum Einsatz in eine Antriebsmaschine sowie darauf bezogenes Herstellverfahren**
Stirrer made from a metal rod for use in a drive machine, and method for producing same
Mélangeur constitué de tiges de métal à utiliser dans une machine d'entraînement, et procédé de fabrication correspondant

(43) Veröffentlichungstag der Anmeldung: 10.02.2010
(73) Patentinhaber: Collomix Rühr-und Mischgeräte GmbH, 85080 Gaimersheim (DE)
(72) Erfinder: Essing, Alexander, 85049 Ingoldstadt (DE)
(74) Vertreter: Bierschneider, Walter

(56) Entgegenhaltungen:
- WO-A-2008/008631
- DE-A1- 19 640 740
- DE-U1- 9 202 607
- FA. PROTOOL DEUTSCHLAND: "Rührwerke 2006 (Katalog)"[Online] 20. März 2005 (2005-03-20), Seiten 1-13, XP002510535 Gefunden im Internet: URL:http://www.produkte24.com/cy/protool-d eutschland-1056/ruehrwerke-2006-2486.html> [gefunden am 2009-01-14]

## Beschreibung

Die Erfindung betrifft einen Rührer aus einem Metallgestänge zum Einsatz in eine Antriebsmaschine nach dem Oberbegriff des Anspruchs 1 sowie ein Herstellverfahren für einen Rührer nach dem Oberbegriff des Anspruchs 7.

Rührer aus einem Metallgestänge zum Einsatz in eine Antriebsmaschine sind in vielen Ausführungsformen allgemein bekannt. Solche Rührer bestehen aus einem die Drehachse bildenden Schaft und einem daran in einem Endbereich angebrachten Rührkorb. Für unterschiedliche Rühraufgaben sind entsprechend angepasste Rührer unterschiedlicher Größen und mit unterschiedlichen Rührkorbausführungen allgemein bekannt. Solche Rührkörbe können Schutzringe, Rührflügel, Rührwendel aus Flachmaterial oder Runddrähten mit unterschiedlichen Anstellwinkeln und unterschiedlichen Anzahl von Windungen aufweisen und sind regelmäßig aus Metallmaterial oder in Kombination mit anderen Materialien hergestellt.

Für ein effektives Rührergebnis sind relativ komplizierte Rührkorbgeometrien insbesondere bei Wendelteilen aus Flachmaterialien mit geschwungen gebogenen Anstellwinkeln bekannt, die die Herstellung der Rührkörbe kompliziert und aufwendig gestalten. Insbesondere sind dazu Rührkörbe regelmäßig aus mehreren Einzelteilen hergestellt, die arbeitsintensiv zusammengefügt und verbunden werden müssen.

Solche Rührer werden sowohl im gewerblich handwerklichen Bereich als auch im privaten "Do it your self"-Bereich verwendet und sind daher meist Großserienprodukte, die einem hohen Preisdruck unterliegen.

Ein Beispiel für einen derartigen Rührer stellt der in der DE 92 02 607 U1 offenbarte Rührer dar. Konkret zeigt die DE 92 02 607 U1 einen aus einem Rundeisenstab gebogenen einstückigen Rührkorb mit einem Quersteg als gerades Mittelstück. Dieser Quersteg ist an der Stirnseite des rührkorbseitigen Schaftendes mit einem Schweißpunkt angeschweißt und liegt in einer Radialebene. Jedes Querstegende ist jeweils in gleicher Drehrichtung zu einem Halbkreisbogen abgebogen, wodurch insgesamt ein stirnseitiger Schutzring gebildet wird. Anschließend an die Halbkreisbögen sind schraubenförmige Wendelteile gebogen, an die sich zum Schaft hin Verbindungsstege erstrecken. Die Verbindungsstege sind zudem schräg zum antriebsseitigen Schaftende hin nach oben gebogen und über Schweißpunkte mit dem Schaft verbunden.

Aus dem Katalog der Firma Protool mit dem Titel "Rührwerke 2006 von Protool Deutschland", gefunden im Internet am 14. Januar 2009 unter "http://www,produkte24.com/y/protool-deutschland-1056/ruehrwerke-2006-2486.html" (XP 002510535) sind Wendelrührer bekannt, die einen ähnlichen, mehrstückigen Aufbau aufweisen.

Aufgabe der Erfindung ist es daher, einen gattungsgemäßen Rührer so weiterzubilden, dass dieser kostengünstig, insbesondere in einer automatisierten Großserienproduktion herstellbar ist. Eine weitere Aufgabe der Erfindung besteht darin, ein Herstellverfahren vorzuschlagen, mittels dem ein Rührer auf fertigungstechnisch einfache und preiswerte Weise hergestellt werden kann.

Die Aufgabe wird hinsichtlich des Rührers mit den Merkmalen des Anspruchs 1 gelöst.

Ein solcher Rührkorb stellt eine hervorragende Rührfunktion in Verbindung mit üblichen Rühr- und Mischaufgaben sicher und ist zudem einfach und ohne großen Bauteilaufwand herzustellen. Insbesondere eignet sich ein derartiger Rührer hervorragend für eine automatisierte preisgünstige Herstellung, was nachfolgend noch näher erläutert wird.

Eine gute Rührfunktion des Rührers in Verbindung mit der Möglichkeit einer automatisierten Herstellung ergibt sich, wenn nach Anspruch 2 die Biegung der Wendelteile jeweils flach mit kleinen Winkeln am ringseitigen Ende beginnt und mit kontinuierlich steiler werdender Biegung bis zum schaftseitigen Ende geführt ist, wobei der durch die gegenüberliegenden Wendelteile bestimmte Durchmesser des Rührkorbs in einem ringseitigen unteren Rührkorbteilbereich dem Schutzringdurchmesser entspricht. Anschließend an diesen Rührkorbteilbereich, welcher sich etwa bis zur mittleren Längserstreckung des Rührkorbs erstrecken kann, verkleinert sich der Rührkorbdurchmesser nach oben zum Schaft hin, wo die Wendelteile mit diesem verbunden sind.

Nach Anspruch 3 ist für ein gutes Rührergebnis bei einfacher automatisierter Herstellung eine Viertelkreiswendelung der Wendelteile geeignet und ausreichend. Zudem kann dazu nach Anspruch 4 das Verhältnis des Schutzringdurchmessers zur Rührkorblänge in einem Bereich von 1 zu 1 bis 4, vorzugsweise von etwa 1 zu 1,5 liegen.

In einer bevorzugten Ausführungsform nach Anspruch 5 liegen zudem die Flachseiten der Flachband-Wendelteile am ringseitigen Ende ebenfalls etwa in der Schutzringebene und sind von dort ausgehend in sich kontinuierlich, der gewünschten Wendelbiegung folgend gebogen soweit, dass die Flachseiten dann am schaftseitigen Ende etwa schaftparallel verlaufen. Damit wird einerseits ein sehr stabiler wirksamer Schutzring erhalten und durch die Anstellung der Flachband-Wendelteile bezüglich der Rührdrehung ein effektives Mischergebnis erhalten.

Um eine automatisierte Herstellung eines solchen einstückigen Rührkorbs zu ermöglichen, bildet der Quersteg nach Anspruch 6 ein gerades Langsmittetstück des Gestänge-Abschnitts. Jeweils ausgehend von einem Querstegende ist ein Halbkreisbogen zur Ausbildung des Schutzrings gebogen, wobei das jeweils freie Bogenende auf dem gegenüberliegenden Querstegende aufliegt und dort verbunden, vorzugsweise punktgeschweißt ist. Von dort ausgehend sind die Wendelteile gebogen und mit ihren schaftseitigen Enden bis auf einen Abstand entsprechend dem Schaftdurchmesser zusammengeführt. Der Schaft ist dann als zweites Bauteil mit dem Quersteg und den schaftseitigen Wendelteilenden verbunden, vorzugsweise verschweißt. Die hier beanspruchte Geometrie eines einstückigen Rührkorbs eignet sich besonders für eine preisgünstige Massenproduktion mit einem automatisierten Herstellungsverfahren und einer Biegemaschine, wie dies anschließend näher erläutert wird.

Die Aufgabe der Erfindung wird hinsichtlich des Herstellverfahrens mit den Merkmalen des Anspruchs 7 gelöst, wobei der Rührkorb einstückig und automatisiert in drei Verfahrensschritten hergestellt wird:

In einem ersten Verfahrensschritt zur Herstellung des Rührkorbs wird von einem gerade gerichteten Metallband ein Gestänge-Abschnitt abgelängt mit einer Gesamtlänge entsprechend der Länge des Querstegs, etwa der 1,5-fachen Länge des Schutzringumfangs und der zweifachen Länge eines Wendelteils.

In einem zweiten Verfahrensschritt wird ein Zwischenfertigungsteil hergestellt, in dem die gegenüberliegenden Enden des Gestänge-Abschnitts jeweils zu einem Viertelkreisbogen in der Länge eines Wendelteils abgebogen werden mit einem Radius größer als der Schutzringradius. Weiter wird der zwischen den abgebogenen Viertelkreisbögen liegende gerade Bereich unter Beibehaltung des geraden Querstegs schneckenförmig durch etwa eine ¾-Drehung etwa in einer Biegeebene zum Schutzring mit tangential abstehenden Viertelkreisbögen gebogen dergestalt, dass der Quersteg in dieser Biegeebene den beiden Viertelkreisbögen gegenüberliegt. Grundsätzlich könnte in diesem zweiten Verfahrensschritt auch die schneckenförmige Schutzringbiegung zuerst durchgeführt werden und anschließend die Viertelkreisbögen abgebogen werden.

In einem dritten Verfahrensschritt wird ausgehend vom Zwischenfertigungsteil dann der fertige Rührkorb hergestellt, indem die schutzringseitigen Enden der Viertelkreisbögen am Schutzring fixiert werden und die freien Enden der Viertelkreisbögen erfasst und durch eine Zugbewegung senkrecht aus der vorstehenden Biegeebene bei einer gleichzeitigen Wendelverdrehung mit vorzugsweise einer Viertelkreiswendelung zu den Wendelteilen gebogen werden.

Die vorstehenden drei Verfahrensschritte zur Herstellung eines einstückigen Rührkorbs sind mit einer Biegemaschine relativ einfach, schnell, preisgünstig und maßhaltig durchführbar. Grundsätzlich kann ein derartiger Rührer zumindest teilweise aus einem Runddrahtmaterial hergestellt sein. Insbesondere eignet sich dieses Verfahren nach Anspruch 8 jedoch hervorragend für die bevorzugte Rührerausführung mit einem Metallflachband, wobei dann beim Zwischenfertigungsteil der Flachseiten in der Biegeebene liegen.

Nach Anspruch 9 ist es dann lediglich erforderlich in einem vierten Verfahrensschritt den Schaft, vorzugsweise als Sechskantstab in den Rührkorb einzusetzen und endseitig am Quersteg sowie mit den Wendelteilen zu verbinden, vorzugsweise anzuschweißen. Weiter werden zusätzlich zwei Schweißpunkte jeweils am Wendelanfang angebracht. Auch dieser vierte Verfahrensschritt kann über eine Zuführvorrichtung für die Schäfte und einen Schweißautomaten einfach automatisiert werden, so dass die gesamte Rührerherstellung voll automatisch durchführbar ist.

Anhand der Zeichnungen wird die Erfindung weiter erläutert.

Es zeigen:
- Fig. 1: eine Ansicht eines Rührers von unten;
- Fig. 2: eine Seitenansicht des Rührers nach Fig. 1;
- Fig. 3: eine Draufsicht auf den Rührer nach den Fig. 1 und 2;
- Fig. 4: eine Seitenansicht auf eine Vertikalebene einer Biegemaschine mit mehreren Arbeitspositionen;
- Fig. 5: eine Draufsicht auf die Biegemaschine nach Fig. 4 mit zwei Ausschnitten im Bereich von zwei Arbeitspositionen;
- Fig. 6: eine vergrößerte Draufsicht auf ein Zwischenfertigungsteil und
- Fig. 7: eine Seitenansicht des Zwischenfertigungsteils nach Fig. 6.

In den Fig. 1 bis 3 ist ein Rührer 1 in einer Ansicht von unten, von der Seite und von oben dargestellt mit einem Rührkorb 2 und einem die Drehachse bildenden, oben abgeschnitten dargestellten Schaft 3, der in eine (nicht dargestellte) Antriebsmaschine für einen Drehantrieb einsetzbar ist.

Der Rührkorb 2 besteht aus einem Schutzring 4 mit einem Quersteg 5, mit dem ein Ende des Schafts 3 mittig durch Schweißen verbunden ist. Ausgehend vom Schutzring 4 weist der Rührkorb 2 zudem zwei gegenüberliegende Wendelteile 6a, 6b auf, die mit ihren oberen Enden mit dem Schaft 3 verschweißt sind.

Der Rührkorb 2 mit seinem Schutzring 4, dem Quersteg 5 und den Wendelteilen 6a, 6b ist einstückig aus einem Metallflachband hergestellt, wobei die Biegung der Wendelteile 6a, 6b flach mit kleinem Winkel am unteren ringseitigen Ende beginnt und kontinuierlich steiler werdend bis zum schaftseitigen Ende geführt ist. Dabei entspricht der durch die gegenüberliegenden Wendelteile 6a ,6b bestimmte Rührkorbdurchmesser im unteren Rührkorbteilbereich bis etwa zur mittleren Höhe dem Schutzringdurchmesser, welcher sich anschließend nach oben hin zum Schaft 3 verkleinert. Die Wendelteile 6a, 6b weisen jeweils etwa eine Viertelkreiswendelung auf und der Durchmesser des Schutzrings 4 steht im Verhältnis zur Länge des Rührkorbs 2 etwa 1 zu 1,5. Der Schaft 3 ist in Fig. 2 lediglich im Bereich des Rührkorbs 2 dargestellt und hat tatsächlich eine Länge, die etwa dem 3-fachen der Rührkolblänge entspricht.

Die Flachseiten des Metallflachbands liegen beim Schutzring 4 und beim Quersteg 5 in der Schutzringebene. Die Flachseiten der Flachbandwendelteile 6a, 6b liegen am ringseitigen Ende etwa in der Schutzringebene und sind von dort ausgehend mit etwa einer Viertelkreis-Wendelbiegung kontinuierlich bis zum schaftseitigen Ende gebogen. Der Schaft 3 ist als Sechskantstab ausgebildet ist.

Anhand der Fig. 4 bis 7 wird die automatisierte Herstellung des Rührers 1 der Fig. 1 bis 3 näher erläutert:

In Fig. 4 ist schematisch eine Seitenansicht auf eine Vertikalebene einer Biegemaschine 7 mit im Wesentlichen zwei Arbeitspositionen 8, 9 gezeigt, wobei in Fig. 5 in Ausschnitten eine Draufsicht auf diese Arbeitspositionen 8, 9 dargestellt ist.

Von der rechten Seite in Fig. 4 wird von einer (nicht gezeigten) Flachbandrolle ein gerade gerichtetes Metallflachband 10 zugeführt, in seiner Länge abgemessen und durch einen Abscherstempel 11 abgelängt. Damit wird ein gerade ausgerichteter Flachbandabschnitt 12 der Arbeitsposition 8 mit beiderseitig gleicher Länge zugeführt, wie dies gestrichelt eingezeichnet ist. Die Länge des Flachbandabschnittes 12 entspricht der Summe aus den Längen des Querstegs 5 etwa der 1,5-fachen Länge des Schutzringumfangs und der zweifachen Länge eines Wendelteils 6a, 6b. Der Flachbandabschnitt 12 ist so in die Biegemaschine 7 eingeführt, dass die Flachseite in der Ansicht von Fig. 4 zu sehen ist.

Anschließend wird in einem zweiten Verfahrensschritt ein Zwischenfertigungsteil 13 hergestellt, wie dies im fertigen Zustand bereits in den Fig. 4 und 5 an der Arbeitsposition 8 und vergrößert in den Fig. 6 und 7 dargestellt ist. Dazu werden die gegenüberliegenden Endbereiche des Flachbandabschnitts 12 mit Rollen 14a, 14b an entsprechenden Formteilen 15a, 15b zu Viertelkreisbögen 16a, 16b in unterschiedlichen Richtungen und in der Länge jeweils eines Wendelteils 6a, 6b abgebogen mit einem Radius größer als der Schutzringradius des noch herzustellenden Schutzrings 4. Damit wird ein längliches Bauteil mit einem geraden Zwischenbereich und zwei abgebogenen Viertelkreisbögen erhalten, wobei diese für die weitere Bearbeitung durch Zurückfahren der Rollen 14a, 14b wieder freigegeben werden.

Anschließend wird der zwischen den Viertelkreisbögen 16a, 16b liegende gerade Bereich des Flachbandabschnitts 12 unter Beibehaltung des geraden Querstegs schneckenförmig durch etwa eine ¾-Drehung etwa in einer Biegeebene zum Schutzring 4 und zum fertigen Zwischenfertigungsteil 13 gebogen. Wie aus den vergrößerten Darstellungen der Fig. 6 und 7 ersichtlich, stehen dabei die Viertelkreisbögen 16a, 16b tangential vom Schutzring 4 ab, wobei der Quersteg 5 in der Biegeebene den beiden Viertelkreisbögen 16a, 16b gegenüberliegt bzw. liegen die Viertelkreisbögen 16a, 16b hier beide in Blickrichtung vor dem Quersteg 5.

Nachdem in der Biegemaschine 7 an der Arbeitsposition 8 das Zwischenfertigungsteil 13 hergestellt ist, wird dieses durch eine (nicht dargestellte) Transporteinheit der Arbeitsposition 9 zugeführt, wo sie in der in Fig. 4 gezeigten Stellung fixiert wird. Anschließend werden die Enden der Viertelkreisbögen 16a, 16b durch (gestrichelt eingezeichnete) Halter 17a, 17b ergriffen. Durch eine Zugbewegung aus der Schutzringebene in Verbindung mit einer gleichzeitigen Zusammenführung der Enden der Viertelkreisbögen 16a, 16b und einer Wendeldrehung zu einer Viertelkreiswendelung werden voll automatisch die Wendelteile 6a, 6b gebogen, wodurch dann der an der Arbeitsposition 8 in Fig. 5 dargestellte fertige Rührkorb 2 entsteht. Anschließend wird der Rührkorb 2 von der Biegemaschine 7 abgenommen und voll automatisch mit dem Schaft 3 bestückt und verschweißt.

## Patentansprüche

1. Rührer aus einem Metallgestänge zum Einsatz in eine Antriebsmaschine mit einem die Drehachse bildenden Schaft (3) und einem daran in einem Endbereich angebrachten Rührkorb (2), wobei der Rührkorb (2) einen Kreisring als Schutzring (4) mit einem Quersteg (5) aufweist, und der Quersteg (5) mittig mit einem Schaftende senkrecht zur Schutzringebene verbunden ist, und wobei der Rührkorb (2) weiter zwei wendelförmig gebogene Wendelteile (6a, 6b) aufweist, die gegenüberliegend jeweils mit einem ringseitigen Ende mit dem Schutzring (4) und mit dem anderen schaftseitigen Ende mit dem Schaft (3) verbunden sind **dadurch gekennzeichnet, dass** der den Schutzring (4), den Quersteg (5) und die Wendelteile (6a, 6b) aufweisende Rührkorb (2) einstückig aus einem Metallflachband (10) gebogen ist, wobei die Flachseiten des Schutzrings (4) und des Querstegs (5) in der Schutzringebene Liegen.

2. Rührer nach Anspruch 1, **dadurch gekennzeichnet, dass** die Biegung der Wendelteile (6a, 6b) jeweils flach mit kleinem Winkel am ringseitigen Ende beginnt und mit kontinuierlich steiler werdender Biegung bis zum schaftseitigen Ende geführt ist, dergestalt, dass der durch die gegenüberliegenden Wendelteile (6a, 6b) bestimmte Durchmesser des Rührkorbs (2) in einem ringseitigen unteren Rührkorbbereich dem Schutzringdurchmesser entspricht und sich der Durchmesser anschließend an diesen Rührkorbteilbereich nach oben zum Schaft (3) hin verkleinert.

3. Rührer nach Anspruch 2, **dadurch gekennzeichnet, dass** die Wendelteile (6a, 6b) jeweils eine Viertelkreiswendelung aufweisen.

4. Rührer nach einem der Ansprüche 1 bis 3, **dadurch gekennzeichnet, dass** das Verhältnis des Schutzringdurchmessers zur Rührkorblänge in einem Bereich von 1 zu 1 bis 4, vorzugsweise von 1 zu 1,5 liegt.

5. Rührer nach einem der Ansprüche 1 bis 4, **dadurch gekennzeichnet, dass** zudem die Flachseiten der Flachband-Wendelteile (6a, 6b) am ringseitigen Ende etwa in der Schutzringebene liegen und von dort ausgehend die Flachband-Wendelteile (6a, 6b) in sich kontinuierlich der gewünschten Wendelbiegung folgend gebogen sind soweit, dass die Flachseiten am schaftseitigen Ende etwa schaftparallel verlaufen.

6. Rührer nach einem der Ansprüche 1 bis 5, **dadurch gekennzeichnet, dass** der Quersteg (5) ein gerades Längsmittelstück des Gestänge-Abschnitts bildet, dass ausgehend von einem Querstegende jeweils gegenläufig ein Halbkreisbogen zur Ausbildung des Schutzrings (4) gebogen ist, wobei das jeweils freie Bogenende auf dem gegenüberliegenden Querstegende aufliegt und dort verbunden, vorzugsweise punktgeschweißt ist und dass von dort ausgehend die Wendelteile (6a, 6b) gebogen und mit ihrem schaftseitigen Enden bis auf einen Abstand entsprechend dem Schaftdurchmesser zusammengeführt sind, und dass der Schaft (3) als zweites Bauteil mit dem Quersteg (5) und den schaftseitigen Wendelteilenden verbunden, vorzugsweise verschweißt ist.

7. Verfahren zur Herstellung eines Rührers (1) aus einem Metallgestänge zum Einsatz in eine Antriebsmaschine mit einem die Drehachse bildenden Schaft (3) und einem daran in einem Endbereich angebrachten Rührkorb (2), wobei der Rührkorb (2) einen Kreisring als Schutzring (4) mit einem Quersteg (5) aufweist, und der Quersteg (5) mittig mit einem Schaftende senkrecht zur Schutzringebene verbunden ist, und wobei der Rührkorb (2) weiter zwei wendelförmig gebogene Wendelteile (6a, 6b) aufweist, die gegenüberliegend jeweils mit einem ringseitigen Ende mit dem Schutzring (4) und mit dem anderen schaftseitigen Ende mit dem Schaft (3) verbunden sind, **dadurch gekennzeichnet, dass** zur automatisierten Herstellung des Rührkorbs (2) des Rührers (1) mittels einer Biegemaschine (7) in einem ersten Verfahrensschritt aus einem gerade gerichteten Metallband ein Gestänge-Abschnitt (12) mit einer Gesamtlänge entsprechend der Länge des Quersteges (5), der 1,5-fachen Länge des Schutzringumfanges und der 2-fachen Länge eines Wendelteils (6a, 6b) abgelängt wird,
dass in einem zweiten Verfahrensschritt mittels der Biegemaschine (7) ein Zwischenfertigungsteil (13) hergestellt wird, indem die gegenüberliegenden Endbereiche des Gestänge-Abschnitts (12) jeweils zu einem Viertelkreisbogen (16a, 16b) in der Länge eines Wendelteils (6a, 6b) abgebogen werden mit einem Radius größer als der Schutzringradius, und indem weiter der zwischen den abgebogenen Viertelkreisbögen (16a, 16b) liegende gerade Bereich unter Beibehaltung des geraden Querstegs (5) schneckenförmig durch eine %-Drehung etwa in einer Biegeebene zum Schutzring (4) mit tangential abstehenden Viertelkreisbögen (16a, 16b) gebogen wird dergestalt, dass der Quersteg (5) in dieser Biegeebene den beiden Viertelkreisbögen (16a, 16b) gegenüberliegt, und dass in einem dritten Verfahrensschritt mittels der Biegemaschine (7) ausgehend vom Zwischenfertigungsteil (13) der Rührkorb (2) hergestellt wird, indem die schutzringseitigen Enden der Viertelkreisbögen (16a, 16b) am Schutzring (4) in deren Stellung festgehalten werden und die freien Enden der Viertelkreisbögen (16a, 16b) erfasst und durch eine Zugbewegung senkrecht aus der vorstehenden Biegeebene bei einer gleichzeitigen Zusammenführung und Wendelverdrehung zu den Wendelteilen (6a, 6b) gebogen werden.

8. Verfahren zur Herstellung eines Rührers nach Anspruch 7, **dadurch gekennzeichnet, dass** der Gestänge-Abschnitt ein Metallflachband-Abschnitt (12) ist, dessen Flachseiten beim Zwischenfertigungsteil (13) in der Biegeebene liegen.

9. Verfahren zur Herstellung eines Rührers nach Anspruch 7 oder 8, **dadurch** gekennzeichet, **dass** in einem vierten Verfahrensschritt der Schaft (3) vorzugsweise als Sechskantstab in den Rührkorb (2) eingesetzt und endseitig am Quersteg (5) sowie mit den Wendelteilenden verbunden, vorzugsweise angeschweißt wird und zwei zusätzliche Schweißpunkte jeweils am Wendelanfang angebracht werden.

## Claims

1. Stirrer made from a metal rod for use in a drive machine, having a shaft (3) forming the axis of rotation and having a stirring cage (2) installed thereon in an end region, wherein the stirring cage (2) has a circular ring as a protective ring (4) with a cross web (5), and wherein the cross web (5) is linked coaxially to an end of the shaft perpendicular to the protective ring level, and wherein the stirring cage (2) has two further helically-curved helix parts (6a, 6b), which are each linked oppositely with a ring-side end to the protective ring (4) and with the other shaft-side end to the shaft (3), **characterised in that** the stirring cage (2) that has the protective ring (4), the cross web (5) and the helix parts (6a, 6b) is curved in one piece from a metal ribbon cable (10), wherein the flat sides of the protective ring (4) and the cross web (5) are located in the protective ring level.

2. Stirrer according to claim 1, **characterised in that** the bending of the helix parts (6a, 6b) begins flat for each with a small angle at the ring-side end and continues with continuously increasingly steep bending up to the shaft-side end, in such a way that the diameter of the stirring cage (2) defined by the helix parts (6a, 6b) opposite corresponds to the diameter of the protective ring in a ring-side region underneath the stirring cage, and that the diameter decreases further up the shaft (3) adjacently to this stirring cage region.

3. Stirrer according to claim 2, **characterised in that** the helix parts (6a, 6b) each have a quarter arc.

4. Stirrer according to one of claims 1 to 3, **characterised in that** the ratio of the diameter of the protective ring to the stirring cage length is in a range from 1:1 to 1:4, preferably 1:1.5.

5. Stirrer according to one of claims 1 to 4, **characterised in that**, in addition, the flat sides of the ribbon cable helix parts (6a, 6b) are located on the ring-side end approximately in the protective ring level, and, based on this, the ribbon cable helix parts (6a, 6b) are subsequently bent continuously towards themselves for the desired helical bending in such a way that the flat sides on the shaft-side end run approximately parallel to the shaft.

6. Stirrer according to one of claims 1 to 5, **characterised in that** the cross web (5) forms a straight longitudinal middle piece of the rod section, **in that** a respective semi-circular arc is bent counter-rotatively to create the protective ring (4), based on a cross web end, wherein the respective free arc end rests on the opposite cross web end and is linked there, is preferably spot-welded, and **in that**, based on this, the helix parts (6a, 6b) are bent and merged together with their shaft-side ends up to a distance corresponding to the diameter of the shaft, and **in that** the shaft (3) is linked to the cross web (5) and the shaft-side helix parts as a second component, preferably welded.

7. Method for producing a stirrer (1) made from a metal rod for use in a drive machine, having a shaft (3) forming the axis of rotation and having a stirring cage (2) installed thereon in an end region, wherein the stirring cage (2) has a circular ring as a protective ring (4) with a cross web (5), and wherein the cross web (5) is linked coaxially to an end of the shaft perpendicular to the protective ring level, and wherein the stirring cage (2) has two further helically-curved helix parts (6a, 6b), which are each linked oppositely with a ring-side end to the protective ring (4) and with the other shaft-side end to the shaft (3), **characterised in that**, for the automatic production of the stirring cage (2) of the stirrer (1) using a bending machine (7) in a first method step from an equally level metal ribbon, a rod section (12) with an overall length corresponding to the length of the cross web (5) is cut into lengths, namely 1.5-times the length of the circumference of the protective ring, and 2-times the length of a helix part (6a, 6b),
**in that** an interim production part (13) is produced in a second method step using the bending machine (7), wherein the opposite end regions of the rod section (12) are each bent to a quarter arc (16a, 16b) in the length of a helix part (6a, 6b), having a radius larger than the radius of the protective ring, and wherein the region lying directly between the bent quarter arcs (16a, 16b) is bent helically under retention of the straight cross webs (5) by a % turn approximately in a bending level of the protective ring (4) with tangentially-distant quarter arcs (16a, 16b) in such a way that the cross web (5) in this bending level is opposite to both the quarter arcs (16a, 16b), and
**in that**, based on the interim production part (13), the stirring cage (2) is produced in a third method step using the bending machine (7), wherein the protective-ring-side ends of the quarter arcs (16a, 16b) are fixed in position to the protective ring (4), and **in that** the free ends of the quarter arcs (16a, 16b) are covered and bent perpendicularly from the bending level above by a pulling movement during a simultaneous merging and rotation of the helices towards the helix parts (6a, 6b).

8. Method for producing a stirrer according to claim 7, **characterised in that** the rod section is a metal ribbon cable section (12), the flat sides of which are located in the bending level for the interim production part (13).

9. Method for producing a stirrer according to claim 7 or 8, **characterised in that** the shaft (3) is preferably inserted into the stirring cage (2) as six-sided rod in a fourth method step and linked at its end to the cross web (5) and the helix parts, is preferably welded, and **in that** two additional welding spots are each installed at the start of the helix.

## Revendications

1. Mélangeur constitué de tiges de métal à utiliser dans une machine d'entraînement avec un arbre (3) formant axe de rotation et un panier mélangeur (2) monté dessus dans une zone d'extrémité, dans lequel le panier mélangeur (2) présente un anneau circulaire comme anneau de protection (4) avec une traverse (5), et la traverse (5) est reliée au milieu à une extrémité d'arbre perpendiculairement au plan de l'anneau de protection, et dans lequel le panier mélangeur (2) présente en outre deux parties d'hélice (6a, 6b) pliées de manière hélicoïdale qui sont reliées à l'opposé respectivement par une extrémité côté anneau à l'anneau de protection (4) et par l'autre extrémité côté arbre à l'arbre (3), **caractérisé en ce que** le panier mélangeur (2) présentant l'anneau de protection (4), la traverse (5) et les parties d'hélice (6a, 6b) est plié d'un seul tenant dans une bande plate métallique (10), dans lequel les côtés plats de l'anneau de protection (4) et de la traverse (5) se situent dans le plan de l'anneau de protection.

2. Mélangeur selon la revendication 1, **caractérisé en ce que** le pliage des parties d'hélice (6a, 6b) commence respectivement à plat par un petit angle sur l'extrémité côté anneau et est guidé avec un pliage devenant en continu plus raide jusqu'à l'extrémité côté arbre de telle manière que le diamètre du panier mélangeur (2) déterminé par les parties d'hélice opposées (6a, 6b) corresponde dans une zone de panier mélangeur inférieure côté anneau au diamètre de l'anneau de protection et le diamètre se rétrécisse suivant cette zone de partie de panier mélangeur vers le haut vers l'arbre (3).

3. Mélangeur selon la revendication 2, **caractérisé en ce que** les parties d'hélice (6a, 6b) présentent chacune un enroulement d'un quart de cercle.

4. Mélangeur selon l'une quelconque des revendications 1 à 3, **caractérisé en ce que** le rapport entre le diamètre de l'anneau de protection et la longueur du panier mélangeur est compris entre 1 et 1 à 4, de préférence entre 1 et 1,5.

5. Mélangeur selon l'une quelconque des revendications 1 à 4, **caractérisé en ce que** les côtés plats des parties d'hélice de bande plate (6a, 6b) se situent de plus sur l'extrémité côté anneau approximativement dans le plan de l'anneau de protection et à partir de là, les parties d'hélice de bande plate (6a, 6b) sont elles-mêmes pliées en continu suivant la courbure hélicoïdale souhaitée jusqu'à ce que les côtés plats s'étendent sur l'extrémité côté arbre approximativement parallèlement à l'arbre.

6. Mélangeur selon l'une quelconque des revendications 1 à 5, **caractérisé en ce que** la traverse (5) forme une pièce médiane longitudinale droite de la section de tiges, **en ce que** qu'à partir d'une extrémité de traverse, un arc en demi-cercle est plié pour la réalisation de l'anneau de protection (4) respectivement en sens opposé, dans lequel l'extrémité d'arc libre respective repose sur l'extrémité de traverse opposée et y est reliée, de préférence par soudage par points et **en ce qu'**à partir de là, les parties d'hélice (6a, 6b) sont pliées et sont réunies par leurs extrémités côté arbre jusqu'à une distance correspondant au diamètre de l'arbre et **en ce que** l'arbre (3) en tant que second composant est relié à la traverse (5) et aux extrémités de partie d'hélice côté arbre, de préférence par soudage.

7. Procédé de fabrication d'un mélangeur (1) constitué de tiges de métal à utiliser dans une machine d'entraînement avec un arbre (3) formant axe de rotation et un panier mélangeur (2) monté dessus dans une zone d'extrémité, dans lequel le panier mélangeur (2) présente un anneau circulaire comme anneau de protection (4) avec une traverse (5), et la traverse (5) est reliée au milieu à une extrémité d'arbre perpendiculairement au plan de l'anneau de protection, et dans lequel le panier mélangeur (2) présente en outre deux parties d'hélice (6a, 6b) pliées de manière hélicoïdale qui sont reliées à l'opposé respectivement par une extrémité côté anneau à l'anneau de protection (4) et par l'autre extrémité côté arbre à l'arbre (3), **caractérisé en ce que** pour la fabrication automatisée du panier mélangeur (2) du mélangeur (1) à l'aide d'une plieuse (7) dans une première étape de procédé à partir d'une bande métallique droite, une section de tiges (12) est découpée à une longueur globale correspondant à la longueur de la traverse (5), à 1,5 fois la longueur de la périphérie de l'anneau de protection et à 2 fois la longueur d'une partie d'hélice (6a, 6b),
**en ce que** dans une deuxième étape de procédé, une pièce de fabrication intermédiaire (13) est fabriquée à l'aide de la plieuse (7) en pliant les zones d'extrémité opposées de la section de tiges (12) respectivement en un quart de cercle (16a, 16b) à la longueur d'une partie d'hélice (6a, 6b) avec un rayon supérieur au rayon de l'anneau de protection et en pliant en outre la zone droite se situant entre les quarts de cercle pliés (16a, 16b), en conservant la traverse droite (5), de manière hélicoïdale par une rotation de ¾ approximativement dans un plan de pliage par rapport à l'anneau de protection (4) avec des quarts de cercle (16a, 16b) s'élevant tangentiellement de telle manière que la traverse (5) s'oppose dans ce plan de pliage aux deux quarts de cercle (16a, 16b), et
**en ce que** dans une troisième étape de procédé à l'aide de la machine de pliage (7), le panier mélangeur (2) est fabriqué à partir de la pièce de fabrication intermédiaire (13) en fixant les extrémités côté anneau de protection des quarts de cercle (16a, 16b) sur l'anneau de protection (4) dans leur position et en saisissant les extrémités libres des quarts de cercle (16a, 16b) et en les pliant en parties d'hélice (6a, 6b) par un mouvement de traction perpendiculairement à partir du plan de pliage précédent lors d'une réunion et rotation hélicoïdale simultanées.

8. Procédé de fabrication d'un mélangeur selon la revendication 7, **caractérisé en ce que** la section de tiges est une section de bande plate métallique (12), dont les côtés plats se situent pour la pièce de fabrication intermédiaire (13) dans le plan de pliage.

9. Procédé de fabrication d'un mélangeur selon la revendication 7 ou 8, **caractérisé en ce que** dans une quatrième étape de procédé, l'arbre (3) est inséré de préférence comme une barre hexagonale dans le panier mélangeur (2) et est relié côté extrémité sur la traverse (5) ainsi qu'aux extrémités de partie d'hélice, de préférence par soudage et deux points de soudure supplémentaires sont respectivement appliqués sur la périphérie hélicoïdale.
